# DEMANDE DE BREVET EUROPEEN

(11) **EP 4 567 526 A1**
(43) Date de publication de la demande: **11.06.2025**
(21) Numéro de dépôt: 23215299.1
(22) Date de dépôt: 08.12.2023
(51) Int. Cl.: G04B 15/06, G04B 18/08

(54) **ORGANE REGLANT D'UN MOUVEMENT HORLOGER**

(71) Demandeur: Ferrara, Sergio, 00144 Roma (IT)
(72) Inventeur: Ferrara, Sergio, 00144 Roma (IT)
(74) Mandataire: Bovard SA Neuchâtel

(57) **Abrégé**

La présente invention concerne un organe réglant (1) d'un mouvement horloger destiné à osciller autour d'un axe d'oscillation (A), ledit organe réglant (1) comprenant un balancier (2) et un arbre de balancier (3) centré sur l'axe d'oscillation (A) et portant ledit balancier (2), ledit balancier (2) portant à sa périphérie au moins une masse lourde (6). L'arbre de balancier (3) est solidaire d'au moins une butée (8) et l'organe réglant (1) comprend en outre un dispositif repousseur (10) agencé pour, lors d'une oscillation du balancier (2) dans chaque sens, coopérer avec ladite au moins une butée (8) pour la repousser afin de donner audit balancier (2) une impulsion qui relance son oscillation dans le sens opposé.

L'invention concerne également un mécanisme d'échappement ainsi qu'une pièce d'horlogerie comprenant un tel organe réglant (1).

## Description

### Domaine technique

La présente invention se rapporte au domaine de l'horlogerie. Elle concerne plus particulièrement un organe réglant d'un mouvement horloger destiné à osciller autour d'un axe d'oscillation, ledit organe réglant comprenant un balancier et un arbre de balancier centré sur l'axe d'oscillation et portant ledit balancier, ledit balancier portant à sa périphérie au moins une masse lourde.

L'invention concerne également un mécanisme d'échappement d'un mouvement horloger comprenant un tel organe réglant.

L'invention concerne également une pièce d'horlogerie comportant un tel organe réglant ou un tel mécanisme d'échappement.

### Etat de la technique

Un tel organe réglant d'un mouvement horloger est traditionnellement un ensemble balancier-spiral composé d'un balancier et d'un spiral. Le balancier comprend classiquement une serge et un moyeu central solidaire de l'arbre de balancier, la serge et le moyeu étant reliés par des bras. Des masses lourdes, telle que des masselottes, peuvent être fixées sur la serge du balancier afin de modifier le moment d'inertie dudit balancier. Le spiral est un ressort fixé par son extrémité intérieure à l'arbre du balancier et par son extrémité extérieure à un pont du balancier. Le spiral s'expand et se contracte régulièrement faisant osciller le balancier dans des mouvements d'aller-retour. Il assure, par son élasticité, les oscillations régulières du balancier.

L'organe réglant est associé le plus souvent à un échappement à ancre, notamment à ancre suisse, qui permet d'entretenir les oscillations dudit organe réglant en lui transmettant par des impulsions régulières, à une fréquence déterminée, une fraction d'énergie de la source d'énergie dudit mouvement horloger.

Toutefois, l'énergie reçue de la source d'énergie par le balancier-spiral via l'échappement n'est pas utilisée à 100% du fait de la dissipation d'énergie due notamment à la gravité terrestre ainsi qu'aux frottements et à la résistance des spires lors du développement en expansion et en contraction du spiral entrainant les oscillations du balancier dans un sens puis dans l'autre tout au long du fonctionnement du mouvement.

Diverses solutions ont été développées afin d'améliorer le rendement des mécanismes d'échappements, en proposant par exemples différentes constructions d'ancres ou de roues d'échappement, ou en utilisant de nouveaux matériaux tels que le silicium, afin de réduire les frottements.

Toutefois, les pièces développées sont généralement de construction complexe.

La présente invention a pour but de proposer un nouvel organe réglant qui permet d'augmenter significativement le rendement de son mécanisme d'échappement afin d'en améliorer les performances.

### Divulguation de l'invention

A cet effet, l'invention concerne un organe réglant d'un mouvement horloger destiné à osciller autour d'un axe d'oscillation, ledit organe réglant comprenant un balancier et un arbre de balancier centré sur l'axe d'oscillation et portant ledit balancier, ledit balancier portant à sa périphérie au moins une masse lourde.

Selon l'invention, l'arbre de balancier est solidaire d'au moins une butée et l'organe réglant comprend en outre un dispositif repousseur agencé pour, lors d'une oscillation du balancier dans chaque sens, coopérer avec ladite au moins une butée pour la repousser afin de donner audit balancier une impulsion qui relance son oscillation dans le sens opposé.

Selon les modes de réalisation, ledit dispositif repousseur peut comprendre un ou deux organe(s) repousseur(s) comprenant une première extrémité solidaire d'un bâti du mouvement via un système de fixation et une deuxième extrémité apte à coopérer avec ladite au moins une butée.

Un tel dispositif repousseur permet de ne plus utiliser de ressort-spiral. Par conséquent, la perte d'énergie liée au développement en expansion et en contraction du ressort-spiral traditionnel est supprimée.

D'une manière avantageuse, ledit organe réglant comprend un rail de guidage solidaire du bâti et le système de fixation du dispositif repousseur comprend au moins un élément de fixation solidaire de la première extrémité du ou des organe(s) repousseur(s) et agencé pour coulisser dans le rail de guidage de manière à pouvoir modifier la position angulaire du ou des organe(s) repousseur(s) par rapport à l'axe d'oscillation.

Ainsi, en modifiant la position angulaire du ou des organe(s) repousseur(s), il est possible de modifier l'amplitude des oscillations du balancier, et donc sa fréquence.

Dans un mode de réalisation préféré, ladite au moins une butée est une plaquette présentant deux faces principales, l'une desdites faces venant coopérer avec ledit ou l'un desdits organes repousseurs lorsque le balancier oscille dans un sens, et l'autre desdites faces venant coopérer avec ledit ou l'autre organe repousseur lorsque le balancier oscille dans l'autre sens.

D'une manière avantageuse, le ou les organe(s) repousseur(s) peuvent être une lame flexible agencée pour repousser ladite au moins une butée par effet mécanique ou une lame rigide agencée pour repousser ladite au moins une butée par effet magnétique.

L'invention concerne également un mécanisme d'échappement comprenant un organe réglant tel que défini ci-dessus.

Un tel mécanisme d'échappement est libéré des effets négatifs liés au ressort-spiral traditionnel de sorte que son rendement est augmenté de manière significative.

L'invention concerne également une pièce d'horlogerie comportant au moins un organe réglant ou au moins un mécanisme d'échappement tel que défini ci-dessus.

### Brève description des dessins

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- la figure 1 est une vue schématisée d'un organe réglant selon l'invention selon une première configuration;
- les figures 2 et 3 sont des vues schématisées de l'organe réglant de la figure 1 dans une oscillation dans le sens horaire, respectivement antihoraire;
- la figure 4 est une vue schématisée de l'organe réglant selon l'invention selon une deuxième configuration ;
- les figures 5 et 6 sont des vues schématisées de l'organe réglant de la figure 4 dans une oscillation dans le sens horaire, respectivement antihoraire;
- la figure 7 est une vue schématisée d'un premier mode de réalisation d'un mécanisme d'échappement comprenant un organe réglant selon la figure 1 ; et
- la figure 8 est une vue schématisée d'un deuxième mode de réalisation d'un mécanisme d'échappement comprenant un organe réglant selon la figure 1.

### Modes de réalisation de l'invention

La présente invention concerne un organe réglant d'un mouvement horloger destiné à osciller autour d'un axe d'oscillation A, ledit organe réglant comprenant un balancier et un arbre de balancier centré sur l'axe d'oscillation A et portant ledit balancier, ledit balancier portant à sa périphérie au moins une masse lourde.

Conformément à l'invention, l'arbre de balancier est solidaire d'au moins une butée et l'organe réglant comprend en outre un dispositif repousseur agencé pour, lors d'une oscillation du balancier dans chaque sens, coopérer avec ladite au moins une butée pour la repousser afin de donner audit balancier une impulsion qui relance son oscillation dans le sens opposé.

Dans la présente description, le terme « oscillation » désigne une alternance, c'est-à-dire le déplacement du balancier entre deux positions extrêmes consécutives.

Ladite au moins une butée peut être solidaire directement de l'arbre de balancier ou peut être prévue sur une extension de l'arbre de balancier. Elle est positionnée par rapport au dispositif repousseur de sorte que, lors de chaque oscillation du balancier et donc d'une rotation de l'arbre de balancier dans un sens ou dans l'autre, le dispositif repousseur puisse agir sur ladite au moins une butée, par exemple par effet mécanique ou par effet magnétique, en la repoussant, de manière à inverser le sens de rotation de l'arbre de balancier.

En référence aux figures 1 et 4, il est représenté un tel organe réglant 1 selon un mode de réalisation de l'invention. Cet organe réglant 1 comprend un balancier 2 et un arbre de balancier 3 centré sur l'axe d'oscillation A de l'organe réglant.

L'arbre de balancier 3 peut être monté pivotant selon l'axe d'oscillation A entre un pont de balancier et la platine par exemple ou dans une cage tournante pour constituer un tourbillon. Ladite cage peut être également montée pivotante sur un seul élément, tel qu'une platine, sans pont supérieur, afin de constituer un tourbillon volant.

Le balancier 2 comprend au moins deux bras 4 directement solidaires de l'arbre de balancier 3. Dans un autre mode de réalisation représenté sur les figures 7 et 8, les bras 4 sont solidaires de l'arbre de balancier 3 par l'intermédiaire d'un moyeu 5 centré sur l'axe d'oscillation A et destiné à être rendu solidaire de l'arbre de balancier 3 (par chassage par exemple). Chaque bras 4 s'étend dans un plan perpendiculaire à l'axe d'oscillation A et radialement à partir de l'arbre de balancier 3. Chaque bras 4 porte à son extrémité libre une masse lourde 6 constituée de préférence par une masselotte, qui est avantageusement de forme circulaire et présente un profil aérodynamique.

Dans les exemples décrits, le balancier 2 comprend quatre bras 4 disposés en croix. Il est bien évident que le nombre de bras ou la forme du balancier peuvent être adaptés en fonction des propriétés recherchées de l'échappement du mouvement. Par exemple, deux, trois ou plus de bras disposés en étoile peuvent être utilisés. Le balancier pourrait également présenter une forme circulaire pleine ou toute autre forme appropriée. Par exemple, les masselottes peuvent être déplacées sur les bras par rapport à l'axe d'oscillation A.

Le dispositif repousseur 10 utilisé conformément à l'invention comprend un ou deux organe(s) repousseur(s) 12 comprenant chacun une première extrémité 12a solidaire d'un élément 13 du bâti du mouvement via un système de fixation 14 et une deuxième extrémité 12b apte à coopérer avec ladite au moins une butée 8. La deuxième extrémité 12b du ou des organes repousseurs 12 définit les positions extrêmes de l'alternance du balancier.

Dans un mode de réalisation, le système de fixation 14 peut être agencé pour que la première extrémité 12a de chaque organe repousseur 12 soit fixée au bâti du mouvement sans pouvoir être déplacée à volonté une fois le mouvement assemblé.

Dans un autre mode de réalisation préféré, le système de fixation 14 est agencé pour que la première extrémité 12a de chaque organe repousseur 12 soit fixée au bâti du mouvement de manière à pouvoir être déplacée afin de pouvoir positionner les organes repousseurs 12 selon différentes positions angulaires autour de l'axe d'oscillation A. A cet effet, l'organe réglant comprend un rail de guidage 16, de préférence circulaire et coaxial à l'axe d'oscillation A, solidaire du bâti. Et le système de fixation 14 du dispositif repousseur 10 comprend au moins un élément de fixation 14a solidaire de la première extrémité 12a du ou des organe(s) repousseur(s) 12 et agencé pour coulisser dans le rail de guidage 16 de manière à pouvoir modifier la position angulaire du ou des organe(s) repousseur(s) 12 par rapport à l'axe d'oscillation A lors de la construction du mouvement ou lors de son utilisation. Il est de préférence prévu un mécanisme de commande (non représenté) du ou des éléments de fixation 14a agencé pour pouvoir actionner ledit élément de fixation 14a depuis l'extérieur du mouvement, afin de pouvoir déplacer ledit élément de fixation 14a angulairement par rapport à l'axe d'oscillation A à la demande. De préférence, le mécanisme de commande est accessible à un utilisateur depuis l'extérieur de la boite de montre renfermant le mouvement afin de pouvoir être actionné notamment lors de l'utilisation de la montre.

Chaque organe repousseur 12 et la au moins une butée 8 sont positionnés l'un par à l'autre de manière à pouvoir coopérer l'un avec l'autre sans entraver par ailleurs les oscillations des bras 4 du balancier 2. Par exemple, la au moins une butée 8 et les organes repousseurs 12 sont disposés dans des plans différents de celui des bras 4 du balancier 2. Lorsqu'il est prévu plusieurs organes repousseurs (un ou deux) et plusieurs butées (de préférence une, deux, ou quatre), les organes repousseurs et les butées sont positionnés les uns par rapport aux autres de sorte que chaque organe repousseur coopère avec sa butée associée sans nuire aux oscillations régulières de l'organe réglant. Par ailleurs, un organe repousseur agencée pour repousser une butée par effet mécanique peut être combiné à un organe repousseur agencée pour repousser une butée par effet magnétique. On peut ainsi prévoir par exemple un organe repousseur et deux butées, deux organes repousseurs et deux butées, ou deux organes repousseurs et quatre butées.

D'une manière avantageuse, le ou les organe(s) repousseur(s) 12 se présente(nt) sous la forme d'une lame s'étendant en direction de l'arbre de balancier 3 et qui présente une longueur suffisante afin que la deuxième extrémité 12b dudit organe repousseur 12 puisse agir sur la au moins une butée 8 lors de la rotation de l'arbre de balancier 3. La première extrémité 12a de l'organe repousseur 12 est positionnée sur le bâti de sorte que la deuxième extrémité 12b dudit organe repousseur 12 est positionnée dans la course qu'aura la au moins une butée 8 lors des oscillations du balancier 2. Lorsque deux organes repousseurs 12 sont utilisés, ils sont de préférence identiques afin d'agir de la même façon sur la au moins une butée 8. Ils sont agencés de sorte que la au moins une butée 8 coopère avec l'un des organes repousseurs 12 lors des oscillations du balancier 2 dans un sens de rotation et que ladite au moins une butée 8 coopère avec l'autre organe repousseur 12 lors des oscillations du balancier 2 dans l'autre sens de rotation.

De préférence, la au moins une butée 8 se présente sous la forme d'une plaquette ou d'une dent présentant deux faces principales (i.e. les faces longitudinales) s'étendant de préférence dans des plans parallèles à l'axe d'oscillation A, l'une desdites faces principales venant coopérer avec ledit ou l'un desdits organes repousseurs 12 lorsque le balancier 2 oscille dans un sens, et l'autre desdites faces principales venant coopérer avec ledit ou l'autre organe repousseur 12 lorsque le balancier 2 oscille dans l'autre sens.

Dans un mode de réalisation préféré, le ou les organe(s) repousseur(s) 12 sont respectivement une lame flexible, souple et élastique, agencée pour repousser la au moins une butée 8 par effet mécanique.

Dans les exemples représentés, il est prévu une butée 8 et le dispositif repousseur 10 comprend deux organes repousseurs 12, chacun étant sous la forme d'une lame flexible, les deux faces principales de chaque lame (i.e. les faces longitudinales) s'étendant en direction de l'arbre de balancier 3 dans des plans parallèles à l'axe d'oscillation A, leur axe longitudinal étant perpendiculaire audit axe d'oscillation A et parallèle au plan du balancier 2. Ainsi l'une des faces principales de la butée 8 viendra au contact de l'une faces principales de l'extrémité 12b de la lame formant l'organe repousseur 12 lors de chaque oscillation du balancier 2.

Dans l'exemple représenté sur les figures 1 à 3, le dispositif repousseur 10 comprend deux organes repousseurs 12, 12', ici sous forme de lames flexibles de même longueur, qui sont disposés côte à côte, leurs premières extrémités 12a, 12a' étant fixées de préférence sur un même élément de fixation 14a du système de fixation 14. Il est bien évident que deux éléments de fixation 14a disposés côte à côté pourraient être utilisés.

Dans une variante non représentée, l'élément de fixation 14a pourrait être fixé de manière solidaire directement sur l'élément 13 du bâti de sorte que la position des organes repousseurs 12, 12' par rapport à l'axe d'oscillation A est définitive une fois l'élément de fixation 14a fixé au bâti.

Dans un mode de réalisation préféré représenté sur les figures 1 à 3, l'élément de fixation 14a est monté coulissant dans le rail 16 de sorte que les deux organes repousseurs 12, 12' sous forme de lame peuvent être déplacés ensemble autour de l'axe d'oscillation A lors du montage du mouvement afin de positionner le balancier pour qu'il oscille correctement par rapport au mécanisme d'échappement. Une fois l'élément de fixation 14a positionné à l'endroit souhaité, il est verrouillé sur le rail 16.

Le fonctionnement de l'organe réglant 1 est le suivant : lorsque le balancier 2 oscille dans le sens horaire, comme représenté sur la figure 2, la butée 8 portée par l'arbre de balancier 3 pivote dans le sens horaire H avec l'arbre de balancier 3 en rotation autour de l'axe d'oscillation A jusqu'à ce que la face principale avant (dans le sens de rotation) de ladite butée 8 entre au contact de l'extrémité 12b de l'organe repousseur 12 sous forme de lame flexible. L'organe repousseur 12 stoppe la rotation de la butée 8 et donc du balancier 2 dans le sens horaire et par un effet de rebond du fait de sa flexibilité, repousse ladite butée 8 dans le sens antihoraire, ce qui a pour effet de renvoyer l'arbre de balancier 3 dans le sens antihoraire. La poussée de l'organe repousseur 12 sur la butée 8 donne au balancier 2 l'impulsion nécessaire pour relancer son oscillation dans le sens antihoraire. Le balancier 2 tourne alors dans le sens antihoraire AH comme représenté sur la figure 3, jusqu'à ce que l'autre face principale de la butée 8 entre au contact de l'extrémité 12b' de l'organe repousseur 12' sous forme de lame flexible. L'organe repousseur 12' stoppe la rotation de la butée 8 et donc du balancier 2 dans le sens antihoraire et par un effet de rebond du fait de sa flexibilité, repousse ladite butée 8 dans le sens horaire, ce qui a pour effet de renvoyer l'arbre de balancier 3 dans le sens horaire. La poussée de l'organe repousseur 12' sur la butée 8 donne au balancier 2 l'impulsion nécessaire pour relancer son oscillation dans le sens horaire, et ainsi de suite.

Cette configuration dans laquelle les deux organes repousseurs 12, 12' sont fixés côte à côte permet au balancier 2 d'avoir une amplitude maximale de 100%, la fréquence étant alors minimale.

Dans l'exemple représenté sur les figures 4 à 6, les deux organes repousseurs 12, 12' sont positionnés autour de l'arbre de balancier 3 de telle sorte que leurs premières extrémités 12a, 12a' sont fixées sur deux éléments de fixation 14a, 14b distincts du système de fixation 14 et forment avec l'axe d'oscillation A un angle α compris entre 20° et 340°. L'angle α est ici égal à 180°.

Les éléments de fixation 14a, 14b pourraient être fixés de manière solidaire directement sur l'élément 13 du bâti de sorte que la position des organes repousseurs 12, 12' par rapport à l'axe d'oscillation A est définitive une fois les éléments de fixation 14a, 14b fixés au bâti.

Dans un mode de réalisation préféré, les éléments de fixation 14a, 14b sont verrouillés sur le rail 16 après leur mise en place mais ils peuvent être déverrouillés afin de coulisser dans le rail 16 à la demande d'un utilisateur qui commande le déplacement des éléments de fixation 14a, 14b depuis l'extérieur de la boite de montre. Ainsi, les deux organes repousseurs 12, 12' peuvent être déplacés autour de l'axe d'oscillation A lors du fonctionnement du mouvement afin d'adapter l'amplitude et donc la fréquence du balancier 2 en fonction des besoins du mouvement.

Lorsque le balancier 2 oscille dans le sens horaire, comme représenté sur la figure 5, la butée 8 portée par l'arbre de balancier 3 pivote dans le sens horaire H avec l'arbre de balancier 3 en rotation autour de l'axe d'oscillation A jusqu'à ce que la face principale avant (dans le sens de rotation) de ladite butée 8 entre au contact de l'extrémité 12b de l'organe repousseur 12. Celui-ci stoppe la rotation de la butée 8 et donc du balancier 2 dans le sens horaire et par un effet de rebond du fait de sa flexibilité, repousse ladite butée 8 dans le sens antihoraire, ce qui a pour effet de renvoyer l'arbre de balancier 3 dans le sens antihoraire. La poussée de l'organe repousseur 12 sur la butée 8 donne au balancier 2 l'impulsion nécessaire pour relancer son oscillation dans le sens antihoraire. Le balancier 2 tourne alors dans le sens antihoraire AH comme représenté sur la figure 6, jusqu'à ce que l'autre face principale de la butée 8 entre au contact de l'extrémité 12b' de l'organe repousseur 12'. Celui-ci stoppe la rotation de la butée 8 et donc du balancier 2 dans le sens antihoraire et par un effet de rebond du fait de sa flexibilité, repousse ladite butée 8 dans le sens horaire, ce qui a pour effet de renvoyer l'arbre de balancier 3 dans le sens horaire. La poussée de l'organe repousseur 12' sur la butée 8 donne au balancier 2 l'impulsion nécessaire pour relancer son oscillation dans le sens horaire, et ainsi de suite.

Cette configuration dans laquelle les deux organes repousseurs 12, 12' sont disposés à 180° permet au balancier 2 d'avoir une amplitude réduite de moitié, de sorte que la fréquence est alors doublée. Il est bien évident que l'angle entre les deux organes repousseurs 12, 12' peut être différent de 180°. Il sera choisi en fonction de l'amplitude et donc de la fréquence souhaitées pour le balancier 2.

Les organes repousseurs peuvent avantageusement être déplacés à la demande de l'utilisateur lorsque la réserve de marche du mouvement diminue et que l'énergie consommée par l'organe réglant doit être réduite ou en fonction des besoins ou des préférences de caractéristiques de fonctionnement définies dans le cahier des charges du constructeur.

Dans un mode de réalisation non représenté, le ou chaque organe repousseur est pourvu d'un premier élément magnétique, et la au moins une butée 8 est pourvue d'un second élément magnétique, lesdits premier et second éléments magnétiques étant de pôles identiques afin de se repousser.

De préférence, ledit ou chaque organe repousseur peut être une lame rigide de longueur adéquate et agencée pour repousser la au moins une butée 8 par effet magnétique. A cet effet, le ou chaque organe repousseur porte à sa deuxième extrémité ledit premier élément magnétique apte à coopérer avec le second élément magnétique porté par la au moins une butée.

Dans un mode de réalisation non représenté, le dispositif repousseur 10 peut comprendre un seul organe repousseur utilisé à chaque .

Dans un mode de réalisation non représenté, le ou chaque organe repousseur, par exemple sous forme de lame, peut être positionné de sorte que le ou chaque organe repousseur s'étend dans un ou des plans parallèles à l'axe d'oscillation A et passant de préférence par l'axe A, leur axe longitudinal étant parallèle audit axe d'oscillation A. Dans ce cas, le rail n'est pas prévu autour de la au moins une butée mais au-dessus ou au-dessous afin que l'axe longitudinal des lames soit perpendiculaire au plan du balancier. Ainsi, au lieu d'être dans un plan « horizontal » perpendiculaire à l'axe d'oscillation A, les lames peuvent être disposées dans des plans «verticaux » parallèles à l'axe d'oscillation A.

En référence aux figures 7 et 8, l'invention concerne également un mécanisme d'échappement comprenant une roue d'échappement 18, une ancre d'échappement 20 et un organe réglant 1 tel que défini ci-dessus, l'ancre d'échappement 20 étant agencée pour coopérer avec une cheville 22 prévue sur un plateau 24 porté par ledit organe réglant 1.

En référence plus particulièrement à la figure 7, le mécanisme d'échappement est le mécanisme d'échappement hautement efficace décrit dans le brevet EP 2 504 737. Dans ce cas, il est également prévu sur le plateau 24 un doigt 26 agencé pour coopérer avec la roue d'échappement 18, comme cela est décrit dans le brevet EP 2 504 737.

En référence plus particulièrement à la figure 8, le mécanisme d'échappement est le mécanisme d'échappement à ancre suisse traditionnel.

Il est bien évident que tout autre type d'échappement approprié peut être utilisé.

Comme déjà indiqué ci-dessus, l'échappement et l'organe réglant peuvent être montés directement sur le bâti du mouvement ou dans une cage tournante qui peut être montée entre deux points de pivotement, ou qui peut être volante, afin de constituer un tourbillon.

L'organe réglant selon l'invention permet de ne plus utiliser de ressort-spiral traditionnel, de sorte que ledit organe réglant est libre de toute contrainte rencontrée habituellement avec un ressort-spiral. Sans ressort-spiral, il n'y a plus aucune résistance et donc plus de perte d'énergie liée au développement du ressort-spiral en expansion et en contraction. De plus, le balancier avec ses masselottes agit comme un volant d'inertie.

Ainsi, l'efficacité du mécanisme d'échappement est augmentée de manière significative.

## Revendications

1. Organe réglant (1) d'un mouvement horloger destiné à osciller autour d'un axe d'oscillation (A), ledit organe réglant (1) comprenant un balancier (2) et un arbre de balancier (3) centré sur l'axe d'oscillation (A) et portant ledit balancier (2), ledit balancier (2) portant à sa périphérie au moins une masse lourde (6), **caractérisé en ce que** l'arbre de balancier (3) est solidaire d'au moins une butée (8) et **en ce que** l'organe réglant (1) comprend en outre un dispositif repousseur (10) agencé pour, lors d'une oscillation du balancier (2) dans chaque sens, coopérer avec ladite au moins une butée (8) pour la repousser afin de donner audit balancier (2) une impulsion qui relance son oscillation dans le sens opposé.

2. Organe réglant (1) selon la revendication 1, **caractérisé en ce que** le dispositif repousseur (10) comprend un ou deux organe(s) repousseur(s) (12, 12') comprenant une première extrémité (12a, 12a') solidaire d'un bâti du mouvement via un système de fixation (14) et une deuxième extrémité (12b, 12b') apte à coopérer avec ladite au moins une butée (8).

3. Organe réglant (1) selon la revendication 2, **caractérisé en ce qu'**il comprend un rail de guidage (16) solidaire du bâti et **en ce que** le système de fixation (14) du dispositif repousseur (10) comprend au moins un élément de fixation (14a, 14b) solidaire de la première extrémité (12a, 12a') du ou des organe(s) repousseur(s) (12, 12') et agencé pour coulisser dans le rail de guidage '16) de manière à pouvoir modifier la position angulaire du ou des organe(s) repousseur(s) (12, 12') par rapport à l'axe d'oscillation (A).

4. Organe réglant (1) selon l'une des revendications 2 à 3, **caractérisé en ce que** le dispositif repousseur (10) comprend deux organes repousseurs (12, 12') disposés côte à côte, leurs premières extrémités (12a, 12a') étant fixées de préférence sur un même élément de fixation (14a) du système de fixation (14).

5. Organe réglant (1) selon l'une des revendications 2 à 3, **caractérisé en ce que** le dispositif repousseur (10) comprend deux organes repousseurs (12, 12') positionnés autour de l'arbre de balancier (3), leurs premières extrémités (12a, 12a') étant fixées sur deux éléments de fixation (14a, 14b) distincts du système de fixation (14) et formant avec l'axe d'oscillation (A) un angle compris entre 20° et 340°.

6. Organe réglant (1) selon l'une des revendications 2 à 5, **caractérisé en ce que** ladite au moins une butée (8) est une plaquette présentant deux faces principales, l'une desdites faces venant coopérer avec ledit ou l'un desdits organes repousseurs (12, 12') lorsque le balancier (2) oscille dans un sens, et l'autre desdites faces venant coopérer avec ledit ou l'autre organe repousseur (12, 12') lorsque le balancier (2) oscille dans l'autre sens.

7. Organe réglant (1) selon l'une des revendications 2 à 6, **caractérisé en ce que** l'organe repousseur (12, 12') est une lame flexible.

8. Organe réglant (1) selon l'une des revendications 2 à 6, **caractérisé en ce que** l'organe repousseur est pourvu d'un premier élément magnétique, et **en ce que** ladite au moins une butée est pourvue d'un second élément magnétique, lesdits premier et second éléments magnétiques étant de pôles identiques.

9. Organe réglant (1) selon la revendication 8, **caractérisé en ce que** l'organe repousseur est une lame rigide et porte à sa deuxième extrémité le premier élément magnétique apte à coopérer avec le second élément magnétique porté par ladite au moins une butée.

10. Organe réglant (1) selon l'une des revendications précédentes, **caractérisé en ce que** le balancier (2) comprend au moins deux bras (4) solidaires de l'arbre de balancier (3) ou d'un moyeu (5) centré sur l'axe d'oscillation (A) et destiné à être rendu solidaire de l'arbre de balancier (3), chaque bras (4) s'étendant radialement et portant à son extrémité libre une masselotte constituant la masse lourde (6).

11. Mécanisme d'échappement d'un mouvement horloger comprenant une roue d'échappement (18), une ancre d'échappement (20) et un organe réglant (1) selon l'une des revendications 1 à 10, l'ancre d'échappement (20) étant agencée pour coopérer avec une cheville (22) prévue sur un plateau (24) porté par ledit organe réglant (1).

12. Pièce d'horlogerie comportant au moins un organe réglant (1) selon l'une des revendications 1 à 10 ou au moins un mécanisme d'échappement selon la revendication 11.
